# FASCICULE DE BREVET EUROPEEN

(11) **EP 0 038 249 B1**
(45) Date de publication et mention de la délivrance du brevet: **06.07.1988**
(21) Numéro de dépôt: 81400541.9
(22) Date de dépôt: 03.04.1981
(51) Int. Cl.: H01J 23/027

(54) **Collecteur déprimé à plusieurs étages pour tube hyperfréquence**
Mehrstufenkollektor mit erniedrigtem Potential für eine Mikrowellenröhre
Multi-stage depressed collector for a microwave tube

(30) Priorité: 15.04.1980 FR 8008392
(43) Date de publication de la demande: 21.10.1981
(73) Titulaire: THOMSON-CSF, 75008 Paris (FR)
(72) Inventeur: Gosset, Philippe, F-75360 Paris Cedex 08 (FR)
(74) Mandataire: Ruellan-Lemonnier, Brigitte

(56) Documents cités:
- FR-A- 1 096 180
- FR-A- 1 187 520
- US-A- 2 888 596
- IRE TRANSACTIONS ON ELECTRON DEVICES, volume ED-7, no. 4, octobre 1960, New York, US J.W. HANSEN et al.: "Improvement of Beam-Tube Performance by Collector-Potential Depression and a Novel Design", pages 282-288

## Description

La présente invention concerne un collecteur déprimé à plusieurs étages pour tube hyperfréquence. Elle concerne également les tubes hyperfréquences comportant un tel collecteur.

Le fonctionnement des tubes hyperfréquences, tels que les klystrons ou les tubes à onde progressive, est basé sur un échange d'énergie entre un faisceau électronique et une onde électromagnétique hyperfréquence. Le collecteur de ces tubes reçoit donc, à la fraction d'énergie transmise à l'onde hyperfréquence près, toute l'énergie du faisceau électronique et la dissipe sous forme de chaleur. Il faut essayer de diminuer cette énergie dissipée, d'une part, pour réduire les difficultés associées à l'évacuation de la chaleur, et d'autre part, pour augmenter le rendement des tubes.

Une solution connue pour diminuer l'énergie dissipée consiste à utiliser un collecteur déprimé à plusieurs étages. Ce collecteur comporte plusieurs électrodes placées sur le trajet du faisceau électronique du tube. On utilise actuellement diverses configurations géométriques pour les électrodes ; on distingue essentiellement les électrodes symétriques de révolution par rapport à l'axe de propagation du faisceau d'électrons issu du tube et les électrodes dissymétriques. Ces électrodes sont portées à des potentiels décroissants et de valeurs inférieures à celles de la ligne à retard dans le cas d'un tube à onde progressive, ou à celle des cavités, dans le cas d'un klystron ; la dernière électrode peut être portée au potentiel de la cathode du tube.

Lorsqu'il arrive au collecteur, le faisceau d'électrons comporte des électrons possédant différentes vitesses. Sous l'influence de la charge d'espace, les électrons les plus lents suivent une trajectoire incurvée et sont captés par la première électrode. Les autres électrons poursuivent leur course ; leur vitesse est diminuée progressivement par le champ de freinage qui existe entre les électrodes et ils sont peu à peu captés par les différentes électrodes du collecteur.

Les électrons sont donc collectés au potentiel le plus bas possible car on réalise un tri des électrons en fonction de leur énergie.

Le problème que notre invention vise à résoudre est d'augmenter sensiblement le rendement des tubes hyperfréquences comportant un collecteur déprimé à plusieurs étages.

Selon notre invention, on augmente ce rendement en modifiant les électrodes du collecteur pour que le champ électrique qui freine le faisceau d'électrons issu du tube ne s'exerce que sur une faible partie du trajet de ce faisceau d'électrons.

La présente invention concerne un collecteur déprimé à plusieurs étages pour tube hyperfréquence, comportant plusieurs électrodes placées sur le trajet du faisceau électronique du tube, qui sont symétriques de révolution par rapport à l'axe de propagation du faisceau et qui sont portées à des potentiels décroissants, chaque électrode comportant deux parois consécutives le long de l'axe de propagation du faisceau et portant un orifice permettant le passage du faisceau d'électrons, caractérisé en ce que la distance séparant les parois en vis-à-vis de deux électrodes voisines est choisie aussi faible que possible tout en restant suffisante pour éviter un claquage entre ces deux électrodes voisines et en ce que le diamètre de l'orifice percé sur chacune des parois d'une même électrode est choisi aussi faible que possible par rapport à la distance séparant les deux parois de cette électrode tout en restant suffisant pour permettre le passage du faisceau d'électrons.

Le collecteur selon la présente invention permet d'augmenter sensiblement le rendement des tubes dans lesquels il est utilisé.

Ainsi, en tenant compte de l'énergie récupérée par le collecteur déprimé selon l'invention, on a obtenu pour un tube à onde progressive de 19 % de rendement direct (c'est-à-dire de rendement calculé sans tenir compte de l'énergie récupérée par le collecteur déprimé), un rendement dit déprimé supérieur à 54 %, en tenant compte du chauffage et au niveau de 200 watts de puissance utile, entre 11,7 et 12,4 GHz.

De plus, le collecteur selon la présente invention permet une répartition de l'énergie à dissiper sur une grande surface des électrodes et permet donc d'éviter l'échauffement ponctuel des électrodes qui se produit dans les collecteurs selon l'art antérieur.

D'autres objets, caractéristiques et résultats de l'invention ressortiront de la description suivante, donnée à titre d'exemple non limitatif et illustrée par les figures annexées qui représentent :
- la figure 1, une représentation schématique vue en coupe longitudinale d'un collecteur symétrique selon l'art antérieur ;
- la figure 2, une représentation schématique vue en coupe longitudinale d'un collecteur selon l'invention.

Sur les différentes figures, les mêmes repères désignent les mêmes éléments, mais, pour des raisons de clarté, les cotes et proportions'des différents éléments ne sont pas respectées.

La figure 1 concerne une représentation schématique vue en coupe longitudinale d'un collecteur symétrique selon l'art antérieur.

Le collecteur représenté sur la figure 1 comporte à titre d'exemple quatre électrodes e_{1'} e₂, e₃, e4.

Ces électrodes sont symétriques de révolution par rapport à l'axe de propagation 00' du faisceau d'électrons produit par le tube qui est associé au collecteur et qui n'est pas représenté sur la figure.

Mis à part la dernière électrode e4, les autres électrodes, e₁ à e₃, comportent un orifice de diamètre croissant qui permet le passage du faisceau d'électrons qui va en s'épanouissant d'une électrode à la suivante.

La dernière électrode e4 comporte en son milieu une partie conique 3 destinée de façon connue à réfléchir le faisceau incident dans toutes les directions.

Les électrodes e" e₂, e₃ sont portées, par des connexions non représentées sur la figure, à des potentiels décroissants V_{I}, V₂, V₃ et de valeurs inférieures à celle de la ligne à retard dans le cas d'un tube à onde progressive ou à celle des cavités dans le cas d'un klystron. La dernière électrode e4 peut être portée au potentiel de la cathode du tube : V₄ = V_{K}.

Des supports isolants 1 fixent les électrodes tout en les isolant à l'enceinte à vide métallique 2. D'autres modes de réalisation des collecteurs déprimés sont connus, dans lesquels par exemplè l'enceinte est isolante et les supports des électrodes sont métalliques.

Sur la figure 1, on a représenté symboliquement par un trait en pointillés terminé par une flèche quelques trajectoires des électrons après leur entrée dans le collecteur.

Avec le collecteur selon l'art antérieur, on observe que la trajectoire des électrons dont la vitesse s'annule entre deux électrodes, à cause du champ de freinage qui existe entre ces électrodes, subit une courbure prononcée qui ramène ces électrons toujours vers la même zone légèrement inclinée par rapport à l'horizontale sur l'électrode au plus fort potentiel.

On assiste donc à un échauffement localisé très important des électrodes. On est conduit en particulier à augmenter les dimensions de l'avant- dernière électrode, l'électrode e₃, par rapport aux autres électrodes ; en effet, on constate que cette électrode reçoit le maximum de chaleur à dissiper lorsqu'on utilise le tube en petits signaux ou sans puissance HF à l'entrée.

La figure 2 concerne une représentation schématique vue en coupe longitudinale d'un collecteur selon l'invention.

Le collecteur selon l'invention diffère surtout du collecteur représenté sur la figure 1 par la forme des électrodes. Les électrodes ne sont plus constituées par une surface unique à laquelle on donne une forme adaptée ; les électrodes sont en forme de boîte, elles sont approximativement constituées par un cylindre ayant pour axe l'axe 00' et terminé par deux parois latérales 6 et 7. Chacune de ces parois est symétrique de révolution par rapport à l'axe 00' de propagation du faisceau. Les deux parois d'une même électrode sont donc superposées le long de l'axe 00'. Sur la figure 2, on a représenté à titre d'exemple quatre électrodes e'ᵢ, e'₂, e'₃ et e'₄. Les trois premières électrodes ont leurs deux parois latérales percées d'un orifice de diamètre croissant pour permettre le passage du faisceau d'électrons ; alors que la dernière électrode e'₄ n'a que sa première paroi qui est percée.

Comme dans le collecteur selon l'art antérieur, les électrodes sont portées à des potentiels décroissants V', à V'₄, avec V'₄ égale à V_{K}.

Il est important que le champ électrique à l'intérieur de chaque électrode en forme de boîte soit faible. Pour cela, le diamètre 0 de l'orifice percé sur chacune des parois d'une même électrode est choisi aussi faible que possible par rapport à la distance D séparant les deux parois de cette électrode, tout en restant suffisant pour permettre le passage du faisceau d'électrons.

En effet, le champ électrique qui règne à l'intérieur de chaque électrode en forme de boîte s'il est défocalisant (car freinant) pour le faisceau d'électrons issu du tube est par contre focalisant (car accélérateur) pour les électrons réfléchis. On a donc intérêt à ce que ce champ soit le plus faible possible. Ainsi les électrons réfléchis sont soumis à un champ focalisant moins fort que dans le cas du collecteur selon l'art antérieur et se répartissent mieux sur les électrodes. On n'assiste donc pas comme dans les collecteurs selon l'art antérieur à un échauffement localisé des électrodes.

Dans le collecteur selon l'invention, le champ électrique de freinage des électrons issus du tube dû aux potentiels décroissants des électrodes est localisé dans l'espace de faible volume qui est compris entre les parois en vis-à-vis de deux électrodes voisines. La distance d qui sépare les parois en vis-à-vis de deux électrodes voisines est choisie aussi faible que possible tout en restant suffisante pour éviter un claquage entre ces électrodes.

Des calculs d'optique électronique confirmés par des résultats expérimentaux ont montré qu'on obtenait avec le collecteur selon l'invention dont les électrodes déterminent des espaces à champ électrique faible, et où le champ de freinage entre électrodes n'est appliqué que sur une courte distance, une amélioration de 4 à 5 points pour un rendement déprimé de 50 %.

Cette amélioration est essentiellement due au fait qu'en localisant le champ de freinage on contrôle mieux le faisceau d'électrons et on capte sur chaque électrode davantage d'électrons au bon potentiel.

Par ailleurs, selon l'invention, on place un ou plusieurs aimants permanents 5 à l'extérieur de l'enceinte à vide 2 qui contient le collecteur et au-dessus de la dernière électrode e'₄. Sur la figure 2, on a représenté un aimant 5 à proximité d'un queusot 4. On utilise généralement des aimants en samarium-cobalt. Ces aimants sont disposés de façon à établir un champ magnétique dissymétrique par rapport à l'axe 00'. Ces aimants provoquent donc la courbure des trajectoires des électrons secondaires et des électrons réfléchis qui circulent dans le dernier étage.

Comme le champ électrique à l'intérieur de la dernière électrode est faible, les électrons secondaires et réfléchis ne sont pas focalisés et accélérés vers le tube comme cela se passe dans les collecteurs selon l'art antérieur. En plus, l'existence d'un champ magnétique dissymétrique fait qu'une bonne partie de ces électrons est captée par la dernière électrode e'₄.

On a noté que l'introduction d'un champ magnétique dissymétrique permet de doubler le courant recueilli sur la dernière électrode e'₄ ; or l'énergie recueillie sur l'électrode e'₄ au potentiel V_{K} est particulièrement intéressante pour l'amélioration du rendement car c'est en quelque sorte de l'énergie gratuite.

## Revendications

1. Collecteur déprimé à plusieurs étages pour tube hyperfréquence, comportant plusieurs électrodes (e'ᵢ, e'₂, e'₃, e'₄) placées sur le trajet du faisceau électronique du tube, qui sont symétriques de révolution par rapport à l'axe (00') de propagation du faisceau et qui sont portées à des potentiels décroissants, chaque électrode comportant deux parois (6, 7), consécutives le long de l'axe (00') de propagation du faisceau et portant un orifice permettant le passage du faisceau d'électrons, caractérisé en ce que la distance (D) séparant les parois en vis-à-vis de deux électrodes voisines est choisie aussi faible que possible tout en restant suffisante pour éviter un claquage entre ces deux électrodes voisines et en ce que le diamètre de l'orifice percé sur chacune des parois d'une même électrode est choisi aussi faible que possible par rapport à la distance (D) séparant les deux parois de cette électrode tout en restant suffisant pour permettre le passage du faisceau d'électrons.

2. Collecteur selon la revendication 1, caractérisé en ce que chaque électrode est constituée par un cylindre ayant pour axe l'axe (00') de propagation du faisceau d'électrons et terminé par les deux dites parois (6, 7).

3. Collecteur selon l'une des revendications 1 ou 2, caractérisé en ce qu'un ou plusieurs aimants permanents (5) sont placés hors de l'enceinte à vide (2) qui contient le collecteur, au-dessus de la dernière électrode (e'₄) de façon à établir un champ magnétique dissymétrique par rapport à l'axe de propagation du faisceau.

## Claims

1. A multistage depressed collector for microwave tubes, comprising several electrodes (e'₁, e'₂, e'₃, e'₄) which are located in the course of the electron beam of the tube, the electrodes being symmetric about the propagation axis (00') of the beam and being fed by decreasing potentials, each electrode including two successive walls (6, 7) along the beam propagation axis (00') and having an opening for allowing the electron beam to pass therethrough, characterized in that the distance (D) between the adjacent walls of two adjacent electrodes is chosen as small as possible, while still remaining large enough for avoiding a flash-over between these two adjacent electrodes, and that the diameter of the opening pierced into each one of the walls of a given electrode is chosen as small as possible with respect to.the distance (D) between the two walls of this electrode, while still remaining large enough for allowing the electron beam to pass therethrough.

2. A collector according to claim 1, characterized in that each electrode is constituted by a cylinder, the axis of which coincides with the electron beam propagation axis (00') and which terminates in said two walls (6, 7).

3. A collector according to one of claims 1 or 2, characterized in that at least one permanent magnet (5) is placed outside the vacuum chamber (2) containing the collector and above the last electrode (e'₄) such that a dissymmetric magnetic field is produced with respect to the beam propagation axis.

## Patentansprüche

1. Mehrstufiger Depressionskollektor für Mikrowellenröhren, mit mehreren Elektroden (e'" e'₂, e'₃, e'₄), die im Weg des Elektronenstrahls der Röhre liegen und drehsymmetrisch bezüglich der Strahlausbreitungsachse (00') sind sowie auf abnehmende Potentiale gebracht sind, wobei jede Elektrode zwei entlang der Strahlausbreitungsachse (00') hintereinander liegende Wände (6, 7) und ein Loch aufweist, durch das der Elektronenstrahl treten kann, dadurch gekennzeichnet, daß der Abstand (D) zwischen den einander gegenüberliegenden Wänden zweier benachbarter Elektroden so klein wie möglich gewählt wird, um gerade noch einen Überschlag zwischen zwei benachbarten Elektroden zu verhindern, und daß der Durchmesser des in jede der Wände gebohrten Lochs in jeder Elektrode so klein wie möglich bezüglich des Abstands (D) zwischen den beiden Wänden dieser Elektrode gewählt wird, aber gerade noch ausreichend, um den Durchtritt des Elektronenstrahls zu erlauben.

2. Kollektor nach Anspruch 1, dadurch gekennzeichnet, daß jede Elektrode aus einem Zylinder besteht, dessen Achse mit der Fortpflanzungsachse (00') des Elektronenstrahls zusammenfällt und der in den beiden Wänden (6, 7) endet.

3. Kollektor nach einem der Ansprüche 1 oder 2, dadurch gekennzeichnet, daß mindestens ein Permanentmagnet (5) außerhalb des Vakuumgefäßes (2), das den Kollektor enthält, angeordnet ist, und zwar oberhalb der letzten Elektrode (e'₄), derart, daß ein unsymmetrisches Magnetfeld bezüglich der Strahlfortpflanzungsachse erzeugt wird.
